# FASCICULE DE BREVET EUROPEEN

(11) **EP 3 001 257 B1**
(45) Date de publication et mention de la délivrance du brevet: **17.01.2018**
(21) Numéro de dépôt: 14186657.4
(22) Date de dépôt: 26.09.2014
(51) Int. Cl.: G04B 17/04

(54) **Résonateur d'horlogerie paraxial et isochrone**
Achsparalleler und isochroner Resonator einer Uhr
Paraxial, isochronous timepiece resonator

(43) Date de publication de la demande: 30.03.2016
(73) Titulaire: ETA SA Manufacture Horlogère Suisse, 2540 Grenchen (CH)
(72) Inventeur: Born, Jean-Jacques, 1110 Morges (CH); Helfer, Jean-Luc, 2525 Le Landeron (CH)
(74) Mandataire: Surmely, Gérard

(56) Documents cités:
- EP-A1- 2 151 722
- CH-A- 481 411
- CH-A- 509 617
- CH-A- 509 618
- FR-A- 1 421 123
- FR-A- 1 442 041

## Description

### Domaine de l'invention

L'invention concerne un résonateur d'horlogerie équipé, pour mouvement de montre, comportant au moins une masse reliée, par une pluralité de lames flexibles, à des points d'accrochage d'une structure fixe constituée par une platine d'un dit mouvement ou agencée pour être fixée sur une telle platine, ladite au moins une masse étant agencée pour être soumise à un couple ou/et un effort, ledit résonateur étant agencé pour osciller avec au moins deux degrés de liberté en translation, et lesdites lames flexibles étant agencées pour entretenir des oscillations de ladite moins une masse autour d'un pivot virtuel, où lesdites lames flexibles comportent de longs bras chacun de longueur au moins deux fois supérieure à la plus courte distance entre ladite masse et lesdits points d'accrochage.

L'invention concerne encore un mouvement d'horlogerie comportant une platine supportant, directement ou indirectement par l'intermédiaire d'une structure fixe, au moins un tel résonateur.

L'invention concerne encore une montre comportant un tel mouvement.

L'invention concerne le domaine des oscillateurs d'horlogerie, et, plus particulièrement, des oscillateurs à guidage flexible autour de pivots virtuels.

### Arrière-plan de l'invention

On connaît des guidages flexibles, notamment pour positionner précisément un composant. Ces guidages sont connus pour avoir une force de rappel non linéaire, avec de défaut de non-linéarité de l'ordre du pour cent, qui équivaut à quelques centaines de secondes par jour. Une telle conception, qui présente par ailleurs de grands avantages, présente donc l'inconvénient d'être peu isochrone.

Les documents CH 509 617 et CH 509 618 au nom de OMEGA Louis Brant & Frère SA décrivent un résonateur avec une pluralité de lames longues élastiques et sinueuses, avec deux plaques ajourées, parallèles, reliées l'une à l'autre et à un bâti en deux points diamétralement opposés de leur contour, chaque plaque étant formée par plusieurs anneaux, ou plusieurs bras en zigzag, reliant chacun un de ces points de liaison à une masse centrale. Ces plaques vibrent en opposition de phase perpendiculairement à leurs plans, et chacune a une forme générale circulaire. Selon le cas, chaque plaque est formée d'une succession d'anneaux concentriques reliés par des attaches décalées de 90°, ou bien chaque bras en zigzag est formé d'une suite d'éléments en arc de cercle concentriques.

Le document CH 481 411 au nom de MOVADO décrit un résonateur avec de longues lames flexibles en forme de boucles joignant un réseau de masses.

Les documents FR 1 442 041 et FR 1 421 123 au nom de Centre Electronique Horloger décrivent aussi des systèmes similaires au précédent.

Le document EP 2 151 722 A1 au nom de ROLEX décrit un spiral pour résonateur balancier-spiral, qui comporte au moins deux lames coplanaires, solidaires par au moins une de leurs extrémités homologues respectives et enroulées en spirales avec un décalage angulaire apte à neutraliser les forces latérales susceptibles d'être exercées sur son axe central lorsqu'une des extrémités de chaque lame est déplacée angulairement autour dudit axe central par rapport à son autre extrémité.

### Résumé de l'invention

Le but de l'invention est de proposer un résonateur, notamment un résonateur de type paraxial, dont une ou plusieurs masses sont mobiles selon deux degrés de liberté linéaires et orthogonaux, qui soit naturellement plus isochrone que les résonateurs à guidage flexible déjà étudiés.

A cet effet, l'invention concerne un résonateur d'horlogerie selon la revendication 1.

L'invention concerne encore un mouvement d'horlogerie comportant une platine supportant, directement ou indirectement par l'intermédiaire d'une structure fixe, au moins un tel résonateur.

L'invention concerne encore une montre comportant un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle et en plan, une structure fixe d'un mouvement de montre portant un résonateur plan paraxial selon l'invention, comportant une masse suspendue par quatre lames flexibles formant des longs bras en spirale, autour d'un pivot virtuel ;
- la figure 2 représente, sous forme d'un schéma-blocs, une montre comportant un mouvement intégrant un tel résonateur plan paraxial ;
- la figure 3 illustre, de façon similaire à la figure 1, une variante avec deux masses intérieure l'une à l'autre et concentriques, et où, de part et d'autre de la masse la plus externe les longs bras sont enroulés en spirales de sens contraire ;
- la figure 4 illustre, de façon similaire à la figure 3, une variante avec deux masses intérieure l'une à l'autre et concentriques, et où, de part et d'autre de la masse la plus externe les longs bras sont enroulés en spirales de même sens;
- la figure 5 représente, de façon similaire à la figure 1, une structure fixe d'un mouvement de montre portant un résonateur plan paraxial selon l'invention, comportant une masse suspendue par quatre lames flexibles formant des longs bras à profil sinueux chacun de part et d'autre d'une radiale, autour d'un pivot virtuel.

### Description détaillée des modes de réalisation préférés

L'invention utilise, comme guidages flexibles, de très longs bras en spirale, pour éviter que les déplacements sur un premier axe X ne perturbent la force de rappel sur un deuxième axe Y orthogonal au premier axe X, et réciproquement.

Pour éviter que la rigidité angulaire soit trop faible, ce qui est susceptible d'entraîner des rotations parasites de la masse ou des masses du résonateur, on concentre la masse le plus près possible du centre, pour diminuer l'inertie, et donc augmenter la fréquence propre de rotation, ce qui évite toute excitation préjudiciable.

Différentes variantes, analogues aux différentes exécutions connues de spiraux de balancier, permettent d'améliorer l'isochronisme d'un tel résonateur.

On peut ainsi faire varier, de façon non limitative:
- le nombre de tours de la spirale, y compris le nombre de tours fractionnaires ;
- le pas de la spirale, qui peut être non constant, variable le long de la spirale ;
- l'épaisseur de la spirale, qui peut être variable le long de la spirale, afin de rendre ce résonateur le plus isochrone possible (énergie potentielle parfaitement quadratique en x et y, donc proportionnelle à x² + y²)
- le nombre de bras en forme de spirale.

Les figures illustrent des exemples non limitatifs de réalisation de l'invention.

L'invention concerne un résonateur d'horlogerie 1 équipé, pour mouvement 100 de montre, comportant au moins une masse 2 reliée, par une pluralité de lames flexibles 3, 4, 5, 6, à des points d'accrochage 7, 8, 9, 10, d'une structure fixe 11 constituée par une platine d'un mouvement 100 ou agencée pour être fixée sur une telle platine, ladite au moins une masse 2 étant agencée pour être soumise à un couple ou/et un effort, ce résonateur 1 étant dit ici de type paraxial, c'est-à-dire agencé pour osciller avec au moins deux degrés de liberté en translation, et les lames flexibles 3, 4, 5, 6, étant agencées pour entretenir des oscillations de cette au moins une masse 2 autour d'un pivot virtuel w.

Ces lames flexibles 3, 4, 5, 6, comportent de longs bras, chacun de longueur au moins deux fois supérieure à la plus courte distance entre la masse 2 et les points d'accrochage 7, 8, 9, 10.

Plus particulièrement, ces longs bras sont tous coplanaires, et leur longueur développée est supérieure à la circonférence de la masse 2 dans ce même plan qu'ils occupent.

Dans une réalisation particulière selon les figures 1, 3, et 4, chacun de ces longs bras est enroulé en spirale autour de cette au moins une masse 2.

Selon l'invention, le résonateur 1 est de type paraxial et comporte, d'une part des premières lames flexibles 4, 6, agencées pour entretenir des oscillations de ladite au moins une masse 2 autour d'un pivot virtuel w selon une première direction X, et d'autre part des deuxièmes lames flexibles 3, 5, agencées pour entretenir des oscillations de cette au moins une masse 2 autour du pivot virtuel w selon une deuxième direction Y orthogonale à la première direction X.

Dans une variante particulière et préférée, chaque long bras constitue une spirale de plus d'un tour.

Dans une variante particulière, chaque long bras constitue une spirale comportant un nombre entier de tours auquel s'ajoute un demi-tour.

Dans une variante particulière, chaque long bras est à profil sinueux de part et d'autre d'une radiale, issue du pivot virtuel w de la masse 2, et sans point de rebroussement.

Dans une variante particulière chaque long bras a une longueur développée supérieure à la plus grande circonférence de la masse 2.

Dans une variante particulière, les premières lames flexibles 4, 6, sont identiques entre elles et symétriques par rapport au pivot virtuel w en l'absence d'excitation du résonateur 1, et les deuxièmes lames flexibles 3, 5, sont identiques entre elles et symétriques par rapport au pivot virtuel w en l'absence d'excitation du résonateur 1.

Dans une variante particulière, les premières lames flexibles 4, 6, et les deuxièmes lames flexibles 3, 5, sont toutes identiques.

Dans une variante particulière, les premières lames flexibles 4, 6, sont en nombre pair, et les deuxièmes dites lames flexibles 3, 5, sont en nombre pair.

Dans une variante particulière, les premières lames flexibles 4, 6, et les deuxièmes dites lames flexibles 3, 5, sont en nombre égal.

Dans une variante particulière, les premières lames flexibles 4, 6, sont coplanaires entre elles et les deuxièmes lames flexibles 3, 5, sont coplanaires entre elles.

Dans une variante particulière, le résonateur 1 est plan, et les lames flexibles 4, 6, et les deuxièmes lames flexibles 3, 5, sont toutes coplanaires entre elles.

Dans une variante particulière, le pas de la spirale, est variable le long de la spirale pour chacune des premières lames flexibles 4, 6 et des deuxièmes lames flexibles 3, 5.

Dans une variante particulière, l'épaisseur de la spirale est variable le long de la spirale, pour chacune des premières lames flexibles 4, 6 et des deuxièmes lames flexibles 3, 5.

Dans une variante particulière, la masse 2 est unique.

Plus particulièrement, la masse 2 a un centre d'inertie confondu avec le pivot virtuel w en l'absence d'excitation du résonateur 1.

Dans une variante particulière, tel que visible sur la figure 3, le résonateur 1 comporte une pluralité de masses 2, 20, concentriques les unes aux autres autour du pivot virtuel ω, chaque plus interne des masses étant suspendue à la suivante par des premières lames flexibles 4, 6 et des deuxièmes lames flexibles 3, 5, et la plus externe des masses étant suspendue à la structure 11 par des premières lames flexibles 40, 60 et des deuxièmes lames flexibles 30, 50.

Plus particulièrement, tel que visible sur la figure 3, de part et d'autre d'au moins une telle masse 2, 20, les longs bras sont enroulés en spirales de sens contraire.

Plus particulièrement, tel que visible sur la figure 3, de part et d'autre d'au moins une telle masse 2, 20, les longs bras sont enroulés en spirales de même sens.

Une réalisation particulière, tel que visible sur la figure 5, de résonateur 1 plan paraxial selon l'invention, comporte une masse 2 suspendue par quatre lames flexibles 3, 4, 5, 6, formant des longs bras à profil sinueux en forme de S, chacun de part et d'autre d'une radiale, Y+, X+, Y-, X-, depuis un pivot virtuel w de la masse 2, sans point de rebroussement.

Dans une variante particulière et préférée, le résonateur 1 constitue un composant monobloc comportant la structure 11, la masse 2 ou les masses 2, 20, les premières lames flexibles 4, 6, et les deuxièmes lames flexibles 3, 5.

Dans une autre variante encore, le résonateur 1 comporte des lames flexibles réparties en superposition sur plusieurs plans, notamment sur plusieurs plans parallèles. Dans une réalisation particulière, des lames flexibles dans un premier plan tendent à imprimer un couple de rappel dans un premier sens, et des lames flexibles, attachées à la même masse, dans un deuxième plan tendent à imprimer un couple de rappel dans un deuxième sens contraire à ce premier sens.

Dans une variante plus élaborée, le résonateur 1 comporte encore un dispositif anti-choc et des moyens de limitation de couple, notamment fondés sur l'appui relatif des différents bras les uns sur les autres, ou encore des différents méandres que forme un même bras, dans l'exemple de la figure 5, les uns sur les autres..

Plus particulièrement, ce résonateur 1 est en matériau micro-usinable ou en silicium ou en oxyde de silicium, ou similaire. Une couche d'oxyde permet notamment de dominer le problème de la compensation thermique.
De façon similaire, il peut être réalisé en quartz, ou similaire.

L'invention concerne encore un mouvement d'horlogerie 100 comportant une platine supportant, directement ou indirectement par l'intermédiaire d'une structure fixe 11, au moins un tel résonateur 1.

L'invention concerne encore une montre 200 comportant un tel mouvement 100.

Le résonateur 1 selon l'invention permet à la masse 2, qu'il comporte, d'adopter une trajectoire de translation curviligne, ou encore, plus particulièrement, de translation elliptique.

## Revendications

1. Résonateur d'horlogerie (1) équipé, pour mouvement (100) de montre, comportant au moins une masse (2) reliée, par une pluralité de lames flexibles (3 ; 4 ; 5 ; 6), à un ou des points d'accrochage (7 ; 8 ; 9 ; 10) d'une structure fixe (11) constituée par une platine d'un dit mouvement (100) ou agencée pour être fixée sur une telle platine, ladite au moins une masse (2) étant agencée pour être soumise à un couple ou/et un effort, ledit résonateur (1) étant agencé pour osciller avec au moins deux degrés de liberté en translation, et lesdites lames flexibles (3 ; 4 ; 5 ; 6), étant agencées pour permettre des oscillations de ladite au moins une masse (2) autour d'un pivot virtuel (w), où lesdites lames flexibles (3 ; 4 ; 5 ; 6) comportent de longs bras chacun de longueur au moins deux fois supérieure à la plus courte distance entre ladite masse (2) et lesdits points d'accrochage (7; 8; 9; 10), **caractérisé en ce que** ledit résonateur (1) est de type paraxial avec au moins deux degrés de liberté en translation selon une première direction (X), et selon une deuxième direction (Y) orthogonale à ladite première direction (X), et **en ce que** lesdites lames flexibles (3 ; 4 ; 5 ; 6) comportent, d'une part des premières dites lames flexibles (4, 6) agencées pour permettre des oscillations de ladite au moins une masse (2) autour dudit pivot virtuel (ω) selon ladite première direction (X), et d'autre part des deuxièmes dites lames flexibles (3, 5) agencées pour permettre des oscillations de ladite au moins une masse (2) autour dudit pivot virtuel (w) selon ladite deuxième direction (Y).

2. Résonateur d'horlogerie (1) selon la revendication 1, **caractérisé en ce que** chaque dit long bras est enroulé en spirale autour de ladite au moins une masse (2), et constitue une spirale de plus d'un tour.

3. Résonateur d'horlogerie (1) selon la revendication 2, **caractérisé en ce que** chaque dit long bras constitue une spirale comportant un nombre entier de tours auquel s'ajoute un demi-tour.

4. Résonateur d'horlogerie (1) selon la revendication 1, **caractérisé en ce que** chaque dit long bras est à profil sinueux de part et d'autre d'une radiale, issue dudit pivot virtuel (ω) de ladite masse (2), sans point de rebroussement.

5. Résonateur d'horlogerie (1) selon l'une des revendications précédentes, **caractérisé en ce que** lesdits longs bras sont chacun de longueur développée supérieure à la plus grande circonférence de ladite masse (2).

6. Résonateur d'horlogerie (1) selon l'une des revendications précédentes, **caractérisé en ce que** lesdites premières lames flexibles (4, 6) sont identiques entre elles et symétriques par rapport audit pivot virtuel (w) en l'absence d'excitation dudit résonateur (1), et **en ce que** lesdites deuxièmes dites lames flexibles (3, 5) sont identiques entre elles et symétriques par rapport audit pivot virtuel (ω) en l'absence d'excitation dudit résonateur (1).

7. Résonateur d'horlogerie (1) selon l'une des revendications précédentes, **caractérisé en ce que** lesdites premières lames flexibles (4, 6) et lesdites deuxièmes dites lames flexibles (3, 5) sont toutes identiques.

8. Résonateur d'horlogerie (1) l'une des revendications précédentes, **caractérisé en ce que** lesdites premières lames flexibles (4, 6) sont en nombre pair, et **en ce que** lesdites deuxièmes dites lames flexibles (3, 5) sont en nombre pair.

9. Résonateur d'horlogerie (1) selon la revendication précédente, **caractérisé en ce que** lesdites premières lames flexibles (4, 6) et lesdites deuxièmes dites lames flexibles (3, 5) sont en nombre égal.

10. Résonateur d'horlogerie (1) selon l'une des revendications précédentes, **caractérisé en ce que** le pas de ladite spirale est variable le long de ladite spirale pour chacune desdites premières lames flexibles (4, 6) et desdites deuxièmes dites lames flexibles (3, 5).

11. Résonateur d'horlogerie (1) selon l'une des revendications précédentes, **caractérisé en ce que** l'épaisseur de ladite spirale est variable le long de ladite spirale, pour chacune desdites premières lames flexibles (4, 6) et desdites deuxièmes dites lames flexibles (3, 5).

12. Résonateur d'horlogerie (1) selon l'une des revendications précédentes, **caractérisé en ce que** lesdites premières lames flexibles (4, 6) sont coplanaires entre elles et **en ce que** lesdites deuxièmes dites lames flexibles (3, 5) sont coplanaires entre elles.

13. Résonateur d'horlogerie (1) selon la revendication précédente, **caractérisé en ce que** ledit résonateur (1) est plan, et que lesdites premières lames flexibles (4, 6) et lesdites deuxièmes dites lames flexibles (3, 5) sont toutes coplanaires entre elles.

14. Résonateur d'horlogerie (1) selon l'une des revendications 1 à 11, **caractérisé en ce que** ledit résonateur (1) comporte des dites lames flexibles (3 ; 4 ; 4 ; 5 ; 6), réparties en superposition sur plusieurs plans parallèles.

15. Résonateur d'horlogerie (1) selon la revendication précédente, **caractérisé en ce que** des dites lames flexibles dans un premier plan tendent à imprimer un couple de rappel dans un premier sens, et **en ce que** des dites lames flexibles, attachées à la même masse, dans un deuxième plan tendent à imprimer un couple de rappel dans un deuxième sens contraire audit premier sens.

16. Résonateur d'horlogerie (1) selon l'une des revendications précédentes, **caractérisé en ce que** ladite au moins une masse (2) est unique.

17. Résonateur d'horlogerie (1) selon la revendication précédente, **caractérisé en ce que** ladite masse (2) a un centre d'inertie confondu avec ledit pivot virtuel (ω) en l'absence d'excitation dudit résonateur (1).

18. Résonateur d'horlogerie (1) selon l'une des revendications 1 à 15, **caractérisé en ce qu'**il comporte une pluralité de dites masses (2 ; 20) concentriques les unes aux autres autour dudit pivot virtuel (ω), chaque plus interne desdites masses étant suspendue à la suivante par des dites premières lames flexibles (4, 6) et des dites deuxièmes dites lames flexibles (3, 5), et la plus externe desdites masses étant suspendue à ladite structure (11) par des dites premières lames flexibles (40, 60) et des dites deuxièmes dites lames flexibles (30, 50).

19. Résonateur d'horlogerie (1) selon la revendication précédente, **caractérisé en ce que**, de part et d'autre d'au moins une dite masse (2 ; 20), lesdits longs bras sont enroulés en spirales de sens contraire.

20. Résonateur d'horlogerie (1) selon l'une des revendications précédentes, **caractérisé en ce qu'**il constitue un composant monobloc comportant ladite structure (11), ladite masse (2) ou lesdites masses (2 ; 20), lesdites premières lames flexibles (4, 6), et lesdites deuxièmes dites lames flexibles (3, 5).

21. Résonateur d'horlogerie (1) selon la revendication précédente, **caractérisé en ce qu'**il est en matériau micro-usinable ou en silicium ou en oxyde de silicium.

22. Mouvement d'horlogerie (100) comportant une platine supportant, directement ou indirectement par l'intermédiaire d'une structure fixe (11), au moins un résonateur (1) selon l'une des revendications précédentes.

23. Montre (200) comportant un mouvement (100) selon la revendication précédente.

## Patentansprüche

1. Uhrenresonator (1), der für ein Uhrwerk (100) eine Baugruppe bildet, umfassend mindestens eine Masse (2), die über eine Mehrzahl von biegsamen Plättchen (3; 4; 5; 6) mit einem oder mehreren Einhakpunkten (7; 8; 9; 10) einer festen Struktur (11) verbunden ist, die durch eine Platine eines Werks (100) gebildet ist oder dafür ausgelegt ist, an einer solchen Platine befestigt zu werden, wobei die mindestens eine Masse (2) dafür ausgelegt ist, mit einem Drehmoment und/oder einer Kraft beaufschlagt zu werden, wobei der Resonator (1) dafür ausgelegt ist, mit mindestens zwei Translationsfreiheitsgraden zu oszillieren, und wobei die biegsamen Plättchen (3; 4; 5; 6) dafür ausgelegt sind, Oszillationen der mindestens einen Masse (2) um einen virtuellen Drehpunkt (w) zu ermöglichen, wobei die biegsamen Plättchen (3; 4; 5; 6) lange Arme aufweisen, wovon jeder eine Länge aufweist, die mindestens zweimal größer als der kürzeste Abstand zwischen der Masse (2) und den Einhakpunkten (7; 8; 9; 10) ist, **dadurch gekennzeichnet, dass** der Resonator (1) vom achsparallelen Typ ist und mindestens zwei Translationsfreiheitsgrade in einer ersten Richtung (X) und in einer zweiten Richtung (Y) senkrecht zu der ersten Richtung (X) besitzt und dass die biegsamen Plättchen (3; 4; 5; 6) einerseits biegsame Plättchen (4, 6), die dafür ausgelegt sind, Oszillationen der mindestens einen Masse (2) um den virtuellen Drehpunkt (ω) entlang der ersten Richtung (X) zu ermöglichen, und andererseits zweite biegsame Plättchen (3, 5) umfassen, die dafür ausgelegt sind, Oszillationen der mindestens einen Masse (2) um den virtuellen Drehpunkt (w) entlang der zweiten Richtung (Y) zu ermöglichen.

2. Uhrenresonator (1) nach Anspruch 1, **dadurch gekennzeichnet, dass** jeder lange Arm spiralförmig um die mindestens eine Masse (2) gewickelt ist und eine Spirale mit mehr als einer Windung bildet.

3. Uhrenresonator (1) nach Anspruch 2, **dadurch gekennzeichnet, dass** jeder lange Arm eine Spirale bildet, die eine ganze Anzahl von Windungen besitzt, zu denen eine halbe Windung hinzukommt.

4. Uhrenresonator (1) nach Anspruch 1, **dadurch gekennzeichnet, dass** jeder lange Arm beiderseits einer radialen Linie, die von dem virtuellen Drehpunkt (w) der Masse (2) ausgeht, ein gewundenes Profil ohne Umkehrpunkt besitzt.

5. Uhrenresonator (1) nach einem der vorhergehenden Ansprüche, **dadurch gekennzeichnet, dass** die langen Arme jeweils eine abgewickelte Länge aufweisen, die größer als der größte Umfang der Masse (2) ist.

6. Uhrenresonator (1) nach einem der vorhergehenden Ansprüche, **dadurch gekennzeichnet, dass** die ersten biegsamen Plättchen (4, 6) einander gleich und in Bezug auf den virtuellen Drehpunkt (w) bei Abwesenheit einer Erregung des Resonators (1) symmetrisch sind und dass die zweiten biegsamen Plättchen (3, 5) einander gleich und in Bezug auf den virtuellen Drehpunkt (w) bei Abwesenheit einer Erregung des Resonators (1) symmetrisch sind.

7. Uhrenresonator (1) nach einem der vorhergehenden Ansprüche, **dadurch gekennzeichnet, dass** die ersten biegsamen Plättchen (4, 6) und die zweiten biegsamen Plättchen (3, 5) alle gleich sind.

8. Uhrenresonator (1) nach einem der vorhergehenden Ansprüche, **dadurch gekennzeichnet, dass** die ersten biegsamen Plättchen (4, 6) in einer geraden Anzahl vorhanden sind und dass die zweiten biegsamen Plättchen (3, 5) in einer geraden Anzahl vorhanden sind.

9. Uhrenresonator (1) nach dem vorhergehenden Anspruch, **dadurch gekennzeichnet, dass** die ersten biegsamen Plättchen (4, 6) und die zweiten biegsamen Plättchen (3, 5) in der gleichen Anzahl vorhanden sind.

10. Uhrenresonator (1) nach einem der vorhergehenden Ansprüche, **dadurch gekennzeichnet, dass** die Windung der Spirale entlang der Spirale für jedes der ersten biegsamen Plättchen (4, 6) und der zweiten biegsamen Plättchen (3, 5) veränderlich ist.

11. Uhrenresonator (1) nach einem der vorhergehenden Ansprüche, **dadurch gekennzeichnet, dass** die Dicke der Spirale entlang der Spirale für jedes der ersten biegsamen Plättchen (4, 6) und der zweiten biegsamen Plättchen (3, 5) veränderlich ist.

12. Uhrenresonator (1) nach einem der vorhergehenden Ansprüche, **dadurch gekennzeichnet, dass** die ersten biegsamen Plättchen (4, 6) zueinander komplanar sind und dass die zweiten biegsamen Plättchen (3, 5) zueinander komplanar sind.

13. Uhrenresonator (1) nach dem vorhergehenden Anspruch, **dadurch gekennzeichnet, dass** der Resonator (1) eben ist und dass sowohl die ersten biegsamen Plättchen (4, 6) als auch die zweiten biegsamen Plättchen (3, 5) alle zueinander komplanar sind.

14. Uhrenresonator (1) nach einem der Ansprüche 1 bis 11, **dadurch gekennzeichnet, dass** der Resonator (1) biegsame Plättchen (3; 4; 5; 6) umfasst, die in mehreren parallelen Ebenen einander überlagert verteilt sind.

15. Uhrenresonator (1) nach dem vorhergehenden Anspruch, **dadurch gekennzeichnet, dass** die biegsamen Plättchen in einer ersten Ebene bestrebt sind, ein Rückstelldrehmoment in einem ersten Richtungssinn auszuüben, und dass die biegsamen Plättchen, die an derselben Masse befestigt sind und in einer zweiten Ebene liegen, bestrebt sind, ein Rückstelldrehmoment in einem zweiten Richtungssinn, der zu dem ersten Richtungssinn entgegengesetzt ist, auszuüben.

16. Uhrenresonator (1) nach einem der vorhergehenden Ansprüche, **dadurch gekennzeichnet, dass** die mindestens eine Masse (2) die einzige Masse ist.

17. Uhrenresonator (1) nach dem vorhergehenden Anspruch, **dadurch gekennzeichnet, dass** die Masse (2) ein Trägheitszentrum besitzt, das mit dem virtuellen Drehpunkt (ω) bei Abwesenheit einer Erregung des Resonators (1) zusammenfällt.

18. Uhrenresonator (1) nach einem der Ansprüche 1 bis 15, **dadurch gekennzeichnet, dass** er eine Mehrzahl von zueinander konzentrischen Massen (2; 20) um den virtuellen Drehpunkt (w) umfasst, wobei jede weiter innen liegende Masse der Massen an der Folgenden über erste biegsame Plättchen (4, 6) und zweite biegsame Plättchen (3, 5) aufgehängt ist und die äußerste Masse an der Struktur (11) durch erste biegsame Plättchen (40, 60) und zweite biegsame Plättchen (30, 50) aufgehängt ist.

19. Uhrenresonator (1) nach dem vorhergehenden Anspruch, **dadurch gekennzeichnet, dass** auf beiden Seiten mindestens einer Masse (2; 20) die langen Arme spiralförmig mit entgegengesetztem Richtungssinn aufgewickelt sind.

20. Uhrenresonator (1) nach einem der vorhergehenden Ansprüche, **dadurch gekennzeichnet, dass** er eine einteilige Komponente bildet, die die Struktur (11), die Masse (2) oder die Massen (2; 20), die ersten biegsamen Plättchen (4, 6) und die zweiten biegsamen Plättchen (3, 5) umfasst.

21. Uhrenresonator (1) nach dem vorhergehenden Anspruch, **dadurch gekennzeichnet, dass** er aus einem mikrobearbeitbaren Material oder aus Silicium oder aus Siliciumoxid besteht.

22. Uhrwerk (100), umfassend eine Platine, die direkt oder indirekt über eine feste Struktur (11) mindestens ein Resonator (1) nach einem der vorhergehenden Ansprüche trägt.

23. Uhr (200), umfassend ein Werk (100) nach dem vorhergehenden Anspruch.

## Claims

1. Equipped timepiece resonator (1) for a watch movement (100), including at least one weight (2), connected by a plurality of flexible strips (3; 4; 5; 6), to one or more points of attachment (7; 8; 9; 10) of a fixed structure (11), formed by a plate of a said movement (100) or arranged to be secured to a said plate, said at least one weight (2) being arranged to be subjected to a torque and/or a force, said resonator (1) being arranged to oscillate with at least two degrees of freedom in translation, and said flexible strips (3; 4, 5; 6) being arranged to allow the oscillations of said at least one weight (2) about a virtual pivot (w), wherein said flexible strips (3; 4, 5; 6) include long arms, each of a length at least two times greater than the shortest distance between said weight (2) and said attachment points (7; 8; 9; 10), **characterized in that** resonator is of the paraxial type with at least two degrees of freedom in translation in a first direction (X), and in a second direction (Y) orthogonal to said first direction (X), and **in that** said flexible strips (3; 4, 5; 6) include, on the one hand, first said flexible strips (4, 6) arranged to allow oscillations of said at least one weight (2) about said virtual pivot (w) in said first direction (X), and on the other hand, second said flexible strips (3,5) arranged to allow oscillations of said at least one weight (2) about said virtual pivot (w) in said second direction (Y).

2. Timepiece resonator (1) according to claim 1, **characterized in that** each said long arm is spirally wound about said at least one weight (2) and forms a spiral of more than one turn.

3. Timepiece resonator (1) according to claim 2, **characterized in that** each said long arm forms a spiral including an integer number of turns to which a half-turn is added.

4. Timepiece resonator (1) according to claim 1, **characterized in that** each said long arm has a sinuous profile on either side of a radial line, derived from said virtual pivot (ω) of said weight (2), and with no return-point.

5. Timepiece resonator (1) according to any of the preceding claims, **characterized in that** said long arms each have a developed length greater than the largest circumference of said weight (2).

6. Timepiece resonator (1) according to any of the preceding claims, **characterized in that** said first flexible strips (4, 6) are identical to each other and symmetrical with respect to said virtual pivot (w) in the absence of excitation of said resonator (1), and **in that** said second flexible strips (3, 5) are identical to each other and symmetrical with respect to said virtual pivot (w) in the absence of excitation of said resonator (1).

7. Timepiece resonator (1) according to any of the preceding claims, **characterized in that** said first flexible strips (4, 6) and said second flexible strips (3, 5) are all identical.

8. Timepiece resonator (1) according to any of the preceding claims, **characterized in that** there is an even number of said first flexible strips (4, 6), and **in that** there is an even number of said second flexible strips (3, 5).

9. Timepiece resonator (1) according to the preceding claim, **characterized in that** there is an equal number of said first flexible strips (4, 6) and said second flexible strips (3, 5).

10. Timepiece resonator (1) according to any of the preceding claims, **characterized in that** the pitch of said spiral varies along said spiral for each of said first flexible strips (4, 6) and each of said second flexible strips (3, 5).

11. Timepiece resonator (1) according to any of the preceding claims, **characterized in that** the thickness of said spiral varies along said spiral, for each of said first flexible strips (4, 6) and each of said second flexible strips (3, 5).

12. Timepiece resonator (1) according to any of the preceding claims, **characterized in that** said first flexible strips (4, 6) are coplanar with each other and **in that** said second flexible strips (3, 5) are coplanar with each other.

13. Timepiece resonator (1) according to the preceding claim, **characterized in that** said resonator (1) is plane, and **in that** said first flexible strips (4, 6) and said second flexible strips (3, 5) are all coplanar with each other.

14. Timepiece resonator (1) according to any of claims 1 to 11, **characterized in that** said resonator (1) includes said flexible strips (3; 4; 5; 6) arranged in superposition on several parallel planes.

15. Timepiece resonator (1) according to the preceding claim, **characterized in that** said flexible strips in a first plane tend to impart a restoring torque in a first direction, and **in that** said flexible strips, attached to the same weight, in a second plane, tend to impart a restoring torque in a second direction opposite to said first direction.

16. Timepiece resonator (1) according to any of the preceding claims, **characterized in that** there is only one said weight (2).

17. Timepiece resonator (1) according to the preceding claim, **characterized in that** the centre of inertia of said weight (2) coincides with said virtual pivot (w) in the absence of excitation of said resonator (1).

18. Timepiece resonator (1) according to any of claims 1 to 15, **characterized in that** said resonator includes a plurality of said weights (2, 20) concentric with each other about said virtual pivot (w), each innermost weight of said weights being suspended from the next by said first flexible strips (4, 6) and said second flexible strips (3, 5), and the outermost of said weights being suspended from said structure (11) by said first flexible strips (40, 60) and said second flexible strips (30, 50).

19. Timepiece resonator (1) according to the preceding claim, **characterized in that**, on both sides of at least one said weight (2; 20), said long arms are spirally wound in opposite directions.

20. Timepiece resonator (1) according to any of the preceding claims, **characterized in that** the resonator forms a one-piece component including said structure (11), said weight (2) or said weights (2; 20), said first flexible strips (4, 6) and said second flexible strips (3, 5).

21. Timepiece resonator (1) according to the preceding claim, **characterized in that** the resonator is made of micromachinable material or silicon or silicon oxide.

22. Timepiece movement (100) including a plate that supports, directly, or indirectly by means of a fixed structure (11), at least one resonator (1) according to any of the preceding claims.

23. Watch (200) including a movement (100) according to the preceding claim.
